# EUROPÄISCHE PATENTANMELDUNG

(11) **EP 0 297 170 A1**
(43) Veröffentlichungstag der Anmeldung: **04.01.1989**
(21) Anmeldenummer: 87115299.7
(22) Anmeldetag: 20.10.1987
(51) Int. Cl.: D03D 47/26, D03D 33/00, D03D 49/44

(54) **Mehrsystemige Webmaschine mit permanentmagnetischem Schussfadenträgerantrieb**

(30) Priorität: 30.05.1987 DE 3718306
(71) Anmelder: LINDAUER DORNIER GESELLSCHAFT M.B.H, D-88131 Lindau (DE)
(72) Erfinder: Linka, Adolf, Dipl.-Ing., D-7450 Hechingen/Bechtoldsweiler (DE)

(57) **Zusammenfassung**

Eine mehrsystemige Webmaschine in der sogenannten Back-to-Back-Bauweise mit permanentmagnetischem Schußfadenträgerantrieb weist in fester, nebeneinanderliegender gegenseitiger Zuordnung neben der Führungsbahn der Schußfadenträger (9) in einer Richtunt beweglich gelagerte Antriebssegmente (16) auf, denen eine sie gemeinsam antreibende Antriebsquelle zugeordnet ist und von denen jedes mit einem Schußfadenträger magnetisch gekoppelt ist. Die geradlinigen Bereiche der Führungsbahn der Schußfadenträger (9) sind jeweils einseitig durch ein Leitblatt (10) begrenzt.

Jedes Antriebssegment (16) weist eine Abhebeeinrichtung (32, 37) für den zugeordneten, beim Durchlaufen der an das Leitblatt (10) anschließenden Bereiche der Führungsbahn unmittelbar auf ihm aufliegend magnetisch gehalterten Schußfadenträger (9) auf. Die Abhebeeinrichtung ist wegabhängig selbsttätig angesteuert.

## Beschreibung

Die Erfindung betrifft eine mehrsystemige Webmaschine mit permanentmagnetischem Schußfadenträgerantrieb mit einer wenigstens einen im wesentlichen geradlinigen Bereich und wenigstens einen daran anschließenden gekrümmten Bereich aufweisenden endlosen Führungsbahn für die Schußfadenträger, die zumindest über einen Teil der Länge des geradlinigen Bereiches über die Gewebebreite einseitig durch ein Leitblatt begrenzt ist, auf dem die Schußfadenträger geführt sind, wobei die Schußfadenträger mit einzelnen Antriebssegmenten magnetisch gekoppelt sind, welche in fester, nebeneinander liegender,gegenseitiger Zuordnung neben der Führungsbahn der Schußfadenträger in einer Richtung beweglich gelagert sind, und denen eine sie gemeinsam antreibende Antriebsquelle zugeordnet ist.

In der DE-PS 30 16 182 ist eine solche mehrsystemige Webmaschine in der sogenannten Back-to-Back-Bauweise beschrieben. Auf der Vorder- und der Rückseite dieser Webmaschine durchlaufen die Schußfadenträger jeweils einen geradlinigen Abschnitt ihrer Führungsbahn, in dessen Bereich eine oder mehrere Gewebebahnen erzeugt werden. Der Antrieb der Schußfadenträger erfolgt über die endseitig aneinanderstoßend an einer endlosen Kette befestigten Antriebssegmente, von denen jedes auf einer dem Webfach zugewandten Seite eine Reihe von Permanentmagneten trägt, die mit in dem jeweiligen Schußfadenträger angeordneten Permanentmagneten zusammenwirkend eine magnetische Kopplung zwischen dem Schußfadenträger und dem Antriebssegment herstellen, wie dies im Prinzip in der US-PS 36 18 640 bzw. der DE-PS 17 85 147 erläutert ist.

Die beiden geradlinigen Abschnitte der Führungsbahn der Schußfadenträger sind durch zwei bogenförmig gekrümmte Rückführabschnitte miteinander verbunden, in deren Bereich die aus dem Gewebe ausgetretenen Schußfadenträger auf einem halbkreisförmigen Weg geführt werden. Dazu sind im Bereiche der Rückführabschnitte zwei Kettenräder vorgesehen, über die die - wie erwähnt - zu einer endlosen Kette zusammengeschlossenen Antriebssegmente geführt sind, die beim Durchlaufen dieses Rückführabschnittes fächerartig aufgespreizt werden.

Auf ihrem geradlinigen Führungsbahnabschnitt sind die Schußfadenträger durch ein gerades Leitblatt geführt, das durch das Riet gebildet ist und eine stabile Gleitbahn für die magnetisch mit ihren Antriebssegmenten gekoppelten Schußfadenträger darstellt.

Im Bereiche der halbkreisförmigen Rückführabschnitte der Führungsbahn werden die Schußfadenträger von den Antriebssegmenten unmittelbar übernommen, so daß sich zwischen den einander zugewandten Polflächen der Permanentmagnete der Antriebssegmente und der Schußfadenträger nur noch die Kunststoff-Gleitfolie der Schußfadenträger befindet, die auf der die Polflächen enthaltenden, dem Leitblatt zugewandten Seite der Schußfadenträger vorgesehen ist, um eine reibungsarme Gleitbewegung der Schußfadenträger auf dem Leitblatt zu gewährleisten. Wegen des damit verhältnismäßig kleinen Luftspaltes zwischen den einander zugeordneten Polflächen der Permanentmagnete sind die zwischen diesen Polflächen wirkenden Anziehungskräfte sehr groß, mit dem Ergebnis, daß die Schußfadenträger auch unter der Wirkung der beim Durchfahren der halbkreisförmigen Rückführungsabschnitte auftretenden Zentrifugalkräfte nicht von ihren Antriebssegmenten abgerissen werden.

Vor dem Wiedereintritt in einen auf dem anschließenden geradlinigen Teil der Führungsbahn zu erzeugenden neuen Gewebeabschnitt müssen die Schußfadenträger aber wieder auf das Leitblatt geleitet werden, was insbesondere bei hoher Geschwindigkeit der Schußfadenträger zu erheblichen Schwierigkeiten führt. Bei einer Umlaufgeschwindigkeit von nur 1,4 m/sec. der Schußfadenträger und einer Entfernung zwischen benachbarten Schußfadenträgern von 20 cm würden nämlich 7 Schußfadenträger pro Sekunde auf das Leitblatt oder einen dieser vorgeschalteten Anlaufsteg aufprallen, was eine unerträgliche Lärmbelästigung mit sich brächte und eine unzulässige Beanspruchung der Gleitfläche der Schußfadenträger und des Anlaufsteges hervorrufen würde.

Aufgabe der Erfindung ist es deshalb, hier abzuhelfen und eine mehrsystemige Webmaschine zu schaffen, bei der nicht nur die Schußfadenträger beim Durchfahren der gekrümmten Rückführabschnitte abrißsicher an den Antriebssegmenten magnetisch gehaltert sind, sondern auch bei hoher Webgeschwindigkeit und großer Schußfadenträgerzahl ein geräusch- und verschleißarmer sanfter Übergang der Schußfadenträger auf das Leitblatt gewährleistet ist.

Zur Lösung dieser Aufgabe ist die eingangs genannte mehrsystemige Webmaschine erfindungsgemäß dadurch gekennzeichnet, daß jedes Antriebssegment eine Abhebeeinrichtung für den zugeordneten, beim Durchlaufen der an das Leitblatt anschließenden Bereiche der Führungsbahn unmittelbar auf ihm aufliegend magnetisch gehalterten Schußfadenträger aufweist und daß die den Schußfadenträger bei der Annäherung an das Leitblatt in einem für das Auflaufen auf das Leitblatt erforderlichen Abstand zu dem Antriebssegment bringende Abhebeeinrichtung wegabhängig selbsttätig angesteuert ist.

Durch die wegabhängig gesteuerte Abhebeeinrichtung in den Antriebssegmenten werden die einzelnen Schußfadenträger entgegen der magnetischen Kopplungskräfte soweit von den Antriebssegmenten abgehoben, daß sie sanft und verschleißfrei auf das Leitblatt auflaufen, das im weiteren Verlauf ihrer Bewegung die Führung durch das Webfach übernimmt. Da hierbei die Schußfadenträger unmittelbar abgehoben werden, treten durch den Abhebevorgang selbst an den Schußfadenträgern oder den Antriebssegmenten keine Reibungsbeanspruchungen auf, die einen unerwünschten Verschleiß zur Folge haben könnten.

In einer bevorzugten Ausführungsform ist die Abhebeeinrichtung jeweils in dem geradlinigen Teil der Führungsbahn angesteuert, in dem keine Zentrifugalkräfte mehr auftreten, die bei hohen Webgeschwindigkeiten zu einem Abreißen von Schußfadenträgern von ihren Antriebssegmenten führen könnten.

Ein sanftes und damit geräuscharmes Ablaufen der aus dem geradlinigen Führungsbahnabschnitt austretenden Schußfadenträger von dem Leitblatt läßt sich dadurch erzielen, daß anschließend an das Leitblatt eine im Querschnitt zumindest teilweise keilförmige Ablauframpe angeordnet ist. In entsprechender Weise kann in Bewegungsrichtung der Schußfadenträger dem Leitblatt eine im Querschnitt zumindest teilweise keilförmige Auflauframpe vorgeordnet sein.

Sehr einfache konstruktive Verhältnisse ergeben sich, wenn die Abhebeeinrichtung durch in der Bewegungsbahn der Antriebssegmente ortsfest angeordnete Steuernocken gesteuert ist, die gegebenenfalls verstellbar sein können, um damit die Höhe um die die Schußfadenträger von den Antriebssegmenten abgehoben werden, entsprechend den jeweiligen Anforderungen einjustieren zu können. Die Steuernocken können auch in Längsrichtung der Führungsbahn verstellbar sein, wodurch sich der Zeitpunkt ihres Wirksamwerdens einregulieren läßt.

Als vorteilhaft hat es sich erwiesen, wenn ein solcher Steuernocken,in Bewegungsrichtung der Schußfadenträger gesehen, einen bezüglich der Bewegungsbahn der Antriebssegmente stärker geneigten Auflaufbereich und daran anschließend einen parallel zur Bewegungsbahn verlaufenden oder bezüglich dieser schwach geneigten Übergabebereich aufweist. Dadurch wird erreicht, daß die Schußfadenträger im Verlaufe ihrer Annäherungsbewegung an das Leitblatt zunächst verhältnismäßig schnell abgehoben und sodann feinfühlig auf den genau eingestellten Abstand gebracht oder auf diesem gehalten werden, in dem dann die Übergabe auf das Leitblatt erfolgt.

In einer bevorzugten Ausführungsform weist die Abhebeeinrichtung wenigstens einen an dem Antriebssegment beweglich gelagerten Schieber oder Stößel auf, der einseitig an dem an dem Antriebssegment gehaltenen Schußfadenträger angreifend angeordnet und durch den Steuernocken betätigbar ist. Der Schieber oder Stößel ist zweckmäßigerweise in Richtung auf den Steuernocken federnd vorgespannt; aus Sicherheitsgründen kann,in Bewegungsrichtung der Schußfadenträger gesehen, vor der Auflauframpe noch eine die Schieber oder Stößel zurückstellende Kurvenfläche ortsfest angeordnet sein, die auch bei einem Versagen einer Rückholfeder verhütet, daß ein vorstehender Schieber oder Stößel gegen das Leitblatt anläuft und dieses beschädigt oder zerstört.

Die Abhebeeinrichtung weist zweckmäßigerweise zwei im Abstand nebeneinander vorgesehene, nockengesteuerte Schieber oder Stößel auf, die im Bereich der beiden Enden des Schußfadenträgers angreifend angeordnet sind, so daß der Schußfadenträger zunächst an seinem in Bewegungsrichtung vorne liegenden Ende angehoben wird, womit die magnetischen Fesselungskräfte über seine Länge fortschreitend langsam überwunden werden.

In der Zeichnung ist ein Ausführungsbeispiel des Gegenstandes der Erfindung dargestellt. Es zeigen:
Fig. 1 eine mehrsystemige Webmaschine gemäß der Erfindung, in der Back-to-Back-Ausführung, in perspektivischer schematischer Darstellung,
Fig. 2 die Webmaschine nach Fig. 1, geschnitten längs der Linie II-II der Fig.1, in einer Draufsicht, im Ausschnitt, sowie in einer Teildarstellung unter Veranschaulichung des gekrümmten Rückführabschnittes der Führungsbahn der Schußfadenträger,
Fig. 3 die Führungsbahn der Schußfadenträger mit deren Antriebseinrichtung, geschnitten längs der Linie III-III der Fig. 2, in einer schematischen Teildarstellung und in einer Seitenansicht,
Fig. 4 die Anordnung nach Fig. 3, geschnitten längs der Linie IV-IV der Fig. 3, in einer Draufsicht und im Ausschnitt,
Fig. 5 die Führungsbahn der Schußfadenträger und deren Antriebseinrichtung, geschnitten längs der Linie V-V der Fig. 2, in einer Seitenansicht und in einer Teildarstellung, und
Fig. 6 die Anordnung nach Fig. 5, geschnitten längs der Linie VI-VI der Fig. 5, in einer Draufsicht.

In der Fig. 1 ist eine mehrsystemige Webmaschine in doppelt flacher, sogenannter Back-to-Back-Bauweise dargestellt. Die Maschine weist ein Maschinengestell 1 auf; sie ist zur gleichzeitigen Herstellung von vier Gewebebahnen 2 eingerichtet. Jede der Gewebebahnen 2 wird zu einem an dem Maschinengestell 1 drehbar gelagerten Warenballen 3 aufgewickelt. Die von an der Unterseite des Maschinengestells 1 drehbar gelagerten Kettbäumen 4 abgezogenen Kettfäden 5 werden in Richtung eines Pfeiles 6 fortschreitend von quer zu den Gewebebahnen 4 beweglichen Weblitzen 7 unter Ausbildung von Fächern 8 auseinander bewegt, wobei jedes Fach von einem Schußfadenträger 9 durchlaufen wird, dessen Gestalt im einzelnen bspw. aus den Fig. 3, 4 zu entnehmen ist.

Die Schußfadenträger 9 laufen hintereinander in einem vorbestimmten Abstand in der aus den Fig.1, 2 ersichtlichen Weise auf einer Führungsbahn, die auf der einen Seite durch ein Leitblatt 10 in Gestalt eines Rietes und auf der anderen Seite durch Schußfadenanschlaglamellen 11 gebildet ist, die an einem an dem Maschinengestell 1 angeordneten Bett 12 um eine Gelenkstelle bei 13 schwenkbar gelagert sind. Ihre seitliche Führung erfolgt einerseits durch die Rietstäbe des Leitblattes 10 und andererseits durch in das Bett 12 im Abstand eingesetzte Führungsstäbe 14. Der ihnen ihre Schwenkbewegung erteilende Mechanismus ist im einzelnen nicht dargestellt; er ist bekannt und besteht im Prinzip aus zwei sich gemeinsam mit den Schußfadenträgern 9 bewegenden Rollen, die die Kippbewegung um die Gelenkstelle 13 hervorrufen.

Die Führungsbahn,längs der die Schußfadenträger 9 laufen, weist zwei geradlinige Abschnitte 15a (Fig. 2) und zwei daran anschließende, halbkreisförmig gekrümmte Rückführabschnitte 15b auf. Längs dieser Führungsbahn werden die Schußfadenträger 9 von Antriebssegmenten 16 gleichsinnig bewegt, die an Gelenkstellen 17 entweder unmittelbar aneinander angelenkt sind (Fig.2), oder die nebeneinander liegend an einer endlosen Kette 18 (Fig. 4) bei 19 befestigt sind, wobei sie beim Durchlaufen der geradlinigen Abschnitte 15a der Führungsbahn entweder mit ihren benachbarten Stirnflächen 20 aneinanderliegend (Fig. 2), oder im parallelen Abstand zueinander stehend angeordnet sein können.

Die so zu einer endlosen Kette vereinigten Antriebssegmente 16 sind in den gekrümmten Rückführabschnitten 15b jeweils über ein in dem Maschinengestell 1 um eine Vertikalachse drehbar gelagertes Kettenrad 21 geführt, von denen wenigstens eines mit einer nicht weiter dargestellten Antriebsquelle gekuppelt ist, die den Antriebssegmenten 16 eine gleichgerichtete Bewegung in Richtung des Pfeiles 6 der Fig. 1 erteilt.

An dem Maschinengestell 1 sind die einzelnen Antriebssegmente 16 an geeigneten Führungsschienen - bspw. bei 22 in Fig. 1 - horizontal und vertikal geführt. Auf ihrer den Weblitzen 7 zugewandten Unterseite tragen die Antriebssegmente im einzelnen nicht dargestellte Steuerkanäle, in die an den Schäften der Weblitzen 7 ausgebildete Füße ragen, wie dies im Prinzip in der US-PS 37 49 135 bzw. der DE-PS 19 63 208 erläutert ist.

Jeweils vor dem Eintritt in das Fach 8 einer Gewebebahn 4 werden die Schußfadenträger aufeinanderfolgend von Spulen 23 aus über eine bei 24 schematisch dargestellte Schußfadenliefervorrichtung mit abgelängten Schußfadenstücken versorgt. Die Schußfadenliefervorrichtungen 24 sind bspw. in der US-PS 3626 990 beschrieben.

Jedes der Antriebssegmente 16 weist auf der der Führungsbahn der Schußfadenträger 9 zugewandten Vorderseite eine gerade Fläche 26 auf, die rechtwinklig zu der Stirnfläche 20 verläuft und in die die Polflächen einer Anzahl - im vorliegenden Falle von sechs - Permanentmagneten 27 eingefügt ist, die im Abstand nebeneinander angeordnet sind. In entsprechender Weise ist jeder Schußfadenträger 9 an seiner dem Leitblatt 10 zugewandten Seite mit Permanentmagneten 28 versehen, deren Polfläche durch eine aus Kunststoffmaterial bestehende Gleitfolie 29 (Fig. 3,4) abgedeckt sind. Die Anordnung und die Polarität der Permanentmagnete 27,28 sind im einzelnen in der US-PS 3618 640 und der DE-OS 17 85 147 beschrieben. Durch das Zusammenwirken der Permanentmagnete 27,28 kommt eine magnetische Ankopplung der Schußfadenträger 9 an die Antriebssegmente 16 zustande, wobei jedem Antriebssegment 16 ein Schußfadenträger 9 zugeordnet ist.

Beim Durchlaufen der geradlinigen Abschnitte 15a der Führungsbahn sind die so von den kontinuierlich synchron bewegten Antriebssegmenten 16 berührungslos mitgenommenen Schußfadenträger 9 auf dem Leitblatt 10 abgestützt, wobei die einander zugewandten Polflächen der Permanentmagneten 27,28 in einem durch das Leitblatt 10 bedingten Abstand voneinander gehalten sind.

Das Leitblatt 10 erstreckt sich lediglich im wesentlichen längs der zur Erzeugung der Gewebebahnen 4 dienenden geradlinigen Abschnitte 15a der Führungsbahn der Schußfadenträger 9. In Bewegungsrichtung der Schußfadenträger 9 gesehen, schließt sich an das Leitblatt 10 jeweils eine im Querschnitt keilförmige Ablauframpe 30 (Fig. 2,4) an, die die Schußfadenträger 9 kurz vor dem Übergang in die gekrümmte Rückführstrecke 15b ihrer Führungsbahn auf die ebene Vorderfläche 26 der Antriebssegmente 16 überleitet, so daß sie unmittelbar auf den Antriebssegmenten 16 aufliegen. Da der Luftspalt zwischen den einander gegenüberliegenden Polflächen der Permanentmagnete 27,28 lediglich durch die (dünne) Gleitfolie 29 bedingt ist, ergibt sich eine sehr starke magnetische Anziehungskraft, mit der die Schußfadenträger 9 auf der Fläche 26 der Antriebssegmente 16 beim Durchlaufen des gekrümmten Rückführabschnittes 15b ihrer Führungsbahn gefesselt sind. Selbst bei hoher Geschwindigkeit der Schußfadenträger 9 ist damit sichergestellt, daß die in den Rückführabschnitten 15b auftretenden Zentrifugalkräfte viel zu klein sind, um ein Lösen oder gar Abreißen der Schußfadenträger 9 von ihren Antriebssegmenten 16 zu bewirken.

Nach dem Durchlaufen des halbkreisförmigen Rückführabschnittes 15b müssen die Schußfadenträger 9 bei der Annäherung an das Leitblatt 10 des geradlinigen Abschnitts 15a der Führungsbahn der Schußfadenträger 9 wieder auf das Leitblatt 10 gebracht werden. Zu diesem Zwecke weist jedes Antriebssegment eine Abhebeeinrichtung auf, die mit zwei parallelen, im Abstand voneinander angeordneten Schiebern oder Stößeln 32 arbeitet, welche rechtwinklig zu der den Permanentmagneten 27 zugeordneten Fläche 26 verlaufend in entsprechenden Lagerbohrungen 33 von Rippen 34 der Antriebssegmente 9 verschieblich gelagert sind. Jeder der Schieber oder Stößel 32 steht unter der Wirkung einer Rückholfeder 35, die bestrebt ist, ihn - bezogen auf Fig. 4 - nach rechts in eine zurückgezogene Stellung zu drücken, in der das (linke) vordere Ende des Schiebers oder Stößels 32 im Abstand von dem Leitblatt 10 steht. Diese zurückgezogene Stellung ist durch einen Anschlagstift 36 definiert, der an der zugeordneten Rippe 34 zum Anschlag kommen kann und gegen den sich die zugeordnete Rückholfeder 35 abstützt.

Der Abstand der beiden Schieber oder Stößel 32 voneinander ist derart gewählt, daß sie in der Nähe des vorderen und des hinteren Endes des zugeordneten Schußfadenträgers 9 zum Angriff kommen, wie dies aus Fig. 4 zu ersehen ist.

Die Schieber oder Stößel 32 der einzelnen Antriebssegmente 16 sind wegabhängig durch einen Steuernocken 37 (Fig.2,6)angesteuert, der ortsfest an dem Maschinengestell 2 an der Übergangsstelle von dem halbkreisförmigen Führungsbahnabschnitt 15b zu dem geradlinigen Führungsbahnabschnitt 15a angeordnet ist. Der Steuernocken 37 weist - in Bewegungssrichtung der Schußfadenträger 9 gesehen - einen gegenüber der geradlinigen Bewegungsbahn der Antriebssegmente 16 und dem geradlinigen Führungsbahnabschnitt 15a stärker geneigten Anlaufabschnitt 37a auf, an den sich ein parallel zu der Bewegungsbahn verlaufender oder bezüglich dieser nur schwach geneigter Übergabebereich 37b anschließt, wie dies aus der Fig. 6 zu entnehmen ist,

Der Steuernocken 37 ist bereits in dem geradlinigen Führungsbahnabschnitt 15a angeordnet, so daß bei seinem Wirksamwerden der entsprechende Schußfadenträger 9 nicht mehr unter der Einwirkung von Zentrifugalkräften steht, wie sie von der Krümmung der Führungsbahn herrühren.

In Bewegungsrichtung der Schußfadenträger 9 ist dem Leitblatt 10 des geradlinigen Führungsbahnabschnittes 15a in der aus Fig. 6 ersichtlichen Weise eine im Querschnitt zumindest teilweise keilförmige Auflauframpe 370 vorgeschaltet, die ortsfest an dem Bett 12 angeordnet ist und mit ihrer Verjüngung entgegen der Bewegungsrichtung (Pfeil 6) der Schußfadenträger 9 gerichtet ist. Der Auflauframpe 370 ist eine ortsfeste, schräg zu der Bewegungsbahn der Antriebssegmente 16 nach innen zu verlaufende Kurvenfläche 38 vorgeordnet, welche eine Sicherheitseinrichtung bildet, die gewährleistet, daß beim Versagen einer Rückholfeder 35 die dann an der Kurvenfläche 38 anlaufenden Schieber oder Stößel 32 zwangsläufig in ihre zurückgezogene Stellung zurückbewegt werden, so daß sie nicht gegen die Auflauframpe 370 oder das Leitblatt 10 anlaufen und eines dieser Teile beschädigen können.

Der Antrieb der Schußfadenträger 9 der insoweit beschriebenen Webmaschine erfolgt wie folgt:

Beim Durchlaufen bspw. des unteren geradlinigen Führungsbahnabschnittes 15a der Fig. 2 in Richtung des Pfeiles 6 legen die in vorbestimmten Abständen hintereinander wandernden und magnetisch mit den Antriebssegmenten 16 gekoppelten Schußfadenträger das in ihnen gespeicherte Schußfadenstück in das jeweils zugeordnete Fach 8 ein. Dabei sind sie mit ihrer Gleitfolie 29 auf dem Leitblatt 10 geführt, das ihre Führungsbahn nach innen zu begrenzt und gegen das sie durch die von dem Permanentmagneten 27,28 ausgeübten Kräfte angedrückt gehalten sind.

Nach dem Auslaufen aus der in Fig. 1 linken Gewebebahn 4 und beim Übergang in den halbkreisförmig gekrümmten Führungsbahnabschnitt 15b, läuft jeder Schußfadenträger 9 über die Ablauframpe 30 in bereits beschriebener Weise auf die ebene Fläche 26 seines zugeordneten Antriebssegmentes 16 auf, auf dem er mit großer Kraft gehalten ist, da der Luftspalt zwischen den einander zugeordneten Polflächen der Permanentmagneten 27,28 sehr klein ist.

Der Zustand unmittelbar vor dem erläuterten Ablaufen des jeweiligen Schußfadenträgers 9 von dem Leitblatt 10 ist in den Fig. 3,4 veranschaulicht. Die Schieber oder Stößel 32 sind durch ihre Rückholfedern 35 jeweils in der zurückgezogenen Stellung gehalten, in der eine Berührung mit dem Leitblatt 10 ausgeschlossen ist.

Nach dem Durchlaufen des gekrümmten Führungsbahnabschnittes 15b - in Fig. 2 oben - gelangt jedes der Antriebssegmente 16 in der aus den Fig. 5,6 ersichtlichen Weise mit seinen Schiebern oder Stößeln 32 in den Bereich des Steuernockens 37, der gegebenenfalls längs der Führungsbahn und in seiner Höhe verstellbar ausgebildet ist. Wie insbesondere der Fig. 6 zu entnehmen, gelangt dabei zunächst der in Bewegungsrichtung vorne liegende Schieber oder Stößel 32 in Eingriff mit dem stärker geneigten Auflaufbereich 37a des Steuernockens 37, womit der Schußfadenträger 9 entgegen der von den Permanentmagneten 27,28 ausgeübten Kraft zunehmend von der Fläche 26 abgehoben wird, bis auch der hintere Schieber oder Stößel 32 seine Abhebbewegung beginnt.

Der Schußfadenträger 9 wird bezüglich der Fläche 26 zunächst schräg gestellt, was den Vorteil mit sich bringt, daß die Abhebekraft nicht plötzlich, sondern allmählich während der Vorbewegung des Schußfadenträgers 9 aufgebracht werden muß.

Durch den Übergabebereich 37b des Steuernockens wird über den mit ihm zusammenwirkenden Schieber oder Stößel 32 der Schußfadenträger 9 schließlich auf einen solchen Abstand von der Fläche 26 des Antriebssegmentes 16 gebracht, daß er bei seiner Weiterbewegung sanft auf die Auflauframpe 370 gleitet und damit auf das anschließende Leitblatt 10 übergeführt wird, ohne daß auf ihn entgegen seiner Bewegungsrichtung wirkende große Rückhaltekräfte ausgeübt würden, die zu einem Verschieben oder Abreißen des Schußfadenträgers 9 von dem Antriebssegment 16 führen könnten.

Mit der Übergabe des Schußfadenträgers 9 auf das Leitblatt 10 laufen die Schieber oder Stößel 32 von dem Steuernocken 37 ab, so daß sie wieder ihre zurückgezogene Stellung unter der Wirkung der Rückholfeder 35 einnehmen können.

In den Schußfadenträger 9 wird vor dem Eintritt in das Fach 8 der Gewebebahn 4 von einer Schußfadenliefervorrichtung 24 Schußfaden eingebracht, den der Schußfadenträger 9 in das Fach 8 einlegt.

## Patentansprüche

1. Mehrsystemige Webmaschine mit permanentmagnetischem Schußfadenträgerantrieb, mit einer wenigstens einen im wesentlichen geradlinigen Bereich und wenigstens einem daran anschließenden gekrümmten Bereich aufweisenden endlosen Führungsbahn für die Schußfadenträger, die zumindest über einen Teil der Länge des geradlinigen Bereiches über die Gewebebreite einseitig durch ein Leitblatt begrenzt ist, auf dem die Schußfadenträger geführt sind, wobei die Schußfadenträger mit einzelnen Antriebssegmenten magnetisch gekoppelt sind, welche in fester, nebeneinander liegender, gegenseitiger Zuordnung neben der Führungsbahn der Schußfadenträger in einer Richtung beweglich gelagert sind, und denen eine sie gemeinsam antreibende Antriebsquelle zugeordnet ist, dadurch gekennzeichnet, daß jedes Antriebssegment (16) eine Abhebeeinrichtung (32,37) für den zugeordneten, beim Durchlaufen der an das Leitblatt (10) anschließenden Bereiche (15b) der Führungsbahn unmittelbar auf ihm aufliegend magnetisch gehalterten Schußfadenträger (9) aufweist, und daß die den Schußfadenträger (9) bei der Annäherung an das Leitblatt (10) in einen für das Auflaufen auf das Leitblatt (10) erforderlichen Abstand zu dem Antriebssegment (16) bringende Abhebeeinrichtung wegabhängig selbsttätig angesteuert ist.

2. Webmaschine nach Anspruch 1, dadurch gekennzeichnet, daß die Abhebeeinrichtung (32,37) in dem geradlinigen Teil (15a) der Führungsbahn angesteuert ist.

3. Webmaschine nach einem der vorhergehenden Ansprüche, dadurch gekennzeichnet, daß in Bewegungsrichtung (6) der Schußfadenträger (9) anschließend an das Leitblatt (10) eine im Querschnitt zumindest teilweise keilförmige Ablauframpe (30) angeordnet ist.

4. Webmaschine nach einem der vorhergehenden Ansprüche, dadurch gekennzeichnet, daß in Bewegungsrichtung (6) der Schußfadenträger (9) dem Leitblatt (10) eine im Querschhitt zumindest teilweise keilförmige Auflauframpe (370) vorgeordnet ist.

5. Webmaschine nach einem der vorhergehenden Ansprüche, dadurch gekennzeichnet, daß die Abhebeeinrichtung (32,37) durch in der Bewegungsbahn der Antriebssegmente (16) ortsfest angeordnete Steuernocken (37) gesteuert ist.

6. Webmaschine nach Anspruch 5, dadurch gekennzeichnet, daß die Steuernocken (37) verstellbar sind.

7. Webmaschine nach Anspruch 5 oder 6, dadurch gekennzeichnet, daß die Abhebeeinrichtung wenigstens einen an dem Antriebssegment (16) beweglich gelagerten Schieber oder Stößel (32) aufweist, der einseitig an dem an dem Antriebssegment (16) gehalterten Schußfadenträger (9) angreifend angeordnet und durch den Steuernocken (37) betätigbar ist.

8. Webmaschine nach einem der Ansprüche 5 bis 7, dadurch gekennzeichnet, daß der Steuernocken (37),in Bewegungsrichtung (6) der Schußfadenträger (9) gesehen, einen bezüglich der Bewegungsbahn der Antriebssegmente (16) stärker geneigten Auflaufbereich (37a) und daran anschließend einen parallel zu der Bewegungsbahn verlaufenden oder bezüglich dieser schwach geneigten Übergabebereich (37b) aufweist.

9. Webmaschine nach den Ansprüchen 4 und 7, dadurch gekennzeichnet, daß,in Bewegungsrichtung (6) der Schußfadenträger (9) gesehen, vor der Auflauframpe (370) eine die Schieber oder Stößel (32) zurückstellende Kurvenfläche (38) ortsfest angeordnet ist.

10. Webmaschine nach Anspruch 7, dadurch gekennzeichnet, daß die Schieber oder Stößel (32) in Richtung auf den Steuernocken (37) federnd vorgespannt sind.

11. Webmaschine nach Anspruch 7, dadurch gekennzeichnet, daß die Abhebeeinrichtung zwei im Abstand nebeneinander vorgesehene nockengesteuerte Schieber oder Stößel (32) aufweist, die im Bereiche der beiden Enden des Schußfadenträgers (9) angreifend angeordnet sind.
